# EUROPÄISCHE PATENTSCHRIFT

(11) **EP 0 433 236 B1**
(45) Veröffentlichungstag und Bekanntmachung des Hinweises auf die Patenterteilung: **22.09.1993**
(21) Anmeldenummer: 90810964.8
(22) Anmeldetag: 10.12.1990
(51) Int. Cl.: E04D 3/06

(54) **Tragkonstruktion für Dachabdeckung**
Supporting construction for roof covering
Construction de support pour couverture de toit

(30) Priorität: 15.12.1989 CH 4511/89
(43) Veröffentlichungstag der Anmeldung: 19.06.1991
(73) Patentinhaber: Casarico S.A., CH-6826 Riva San Vitale (CH)
(72) Erfinder: Boto, Teresio, I-21051 Arcisate (Varese) (IT)
(74) Vertreter: Schick, Carl

(56) Entgegenhaltungen:
- EP-A- 0 357 260
- FR-A- 2 507 648
- FR-A- 2 517 730
- GB-A- 13 613
- US-A- 3 830 029
- US-A- 4 683 693
- US-A- 4 850 167

## Beschreibung

Die Erfindung bezieht sich auf eine Tragvorrichtung mit Tragprofilen für eine Dachkonstruktion gemäss dem Oberbegriff des Patentanspruchs 1. Solche Tragvorrichtungen sind insbesondere für Dachabdeckplatten, Wetterdächer, Oberlichter, Vordächer und Schrägverglasungen und ähnliche Abdekkungen vorgesehen.

Tragkonstruktionen zur Aufnahme und Abstützung von Dachabdeckplatten, Wetterdächern, Oberlichtern, Vordächern und Schrägverglasungen sind beispielsweise aus der US-PS-4,683,693 bekannt und werden insbesondere für grossflächige Abdeckungen aus Stahl und Glas eingesetzt. Die aus dieser Patentschrift bekannten Tragkonstruktionen umfassen Tragprofile, die durch geschlossene Kammern mit kleinen Oeffnungen für das Ableiten von Wasser gebildet sind, so dass durch die Abdichtungen hindurch nach unten in die Tragprofile eindringendes Wasser durch diese Oeffnungen gelangt und nach aussen ableitbar ist.

Derartige Tragprofile sind relativ aufwendig. Es ist daher Aufgabe der vorliegenden Erfindung, eine Tragvorrichtung zu schaffen, die weniger aufwendig ist.

Diese Aufgabe wird erfindungsgemäss durch eine Tragvorrichtung mit den im Anspruch 1 angegebenen Merkmalen gelöst.

Insgesamt zeichnet sich die Tragvorrichtung durch Wirtschaftlichkeit und durch die Erreichung einer sicheren Abdichtung mit hoher Lebensdauer aus.

Vorteilhafte Ausführungen der Erfindung sind in den abhängigen Ansprüchen angegeben.

Im folgenden wird die Erfindung beispielsweise anhand einer in der Zeichnung dargestellten Ausführung näher erläutert. Es zeigen:
- Fig. 1: eine perspektivische schematische Darstellung eines Dachfensters mit Längs- und Querprofilen zur Halterungen von Glasscheiben,
- Fig. 2 und Fig. 3: den Querschnitt je eines solchen Profils,
- Fig. 4: eine perspektivische Darstellung einer Kreuzungsstelle von zwei Profilen, und
- Fig. 5 und Fig. 6: den Querschnitt je einer weiteren Ausführung dieser Profile.

In Fig. 1 ist ein Dachfenster, auch Oberlicht genannt, mit tragenden Längsprofilen 1 und Querprofilen 2 dargestellt, die zur Halterung von Glasscheiben 3 und/oder anderen Abdeckungen dienen. Ein solches Dachfenster kann jede beliebige Form aufweisen und insbesondere für ein Säge- oder Shed-Dach vorgesehen sein.

Das Tragprofil nach Fig. 2, beispielsweise ein Längsprofil, ist ein kanalartiges Kastenprofil 4 mit einem angenähert C-förmigen Querschnitt, dessen Längsöffnung nach oben gerichtet ist. Eine erste Glasabdeckplatte 31 stützt sich an ihrem linken Rand auf eine auf der rechten oberen Randseite des Kastenprofils 4 angeordnete Unterlage 41, und eine zweite Glasabdeckplatte 32 stützt sich an ihrem rechten Rand auf eine weitere auf der linken oberen Randseite des Kastenprofils 4 angeordnete Unterlage 42. Die längliche Lücke zwischen den Glasabdeckplatten 31 und 32 ist durch ein längliches Flachprofil 5 und/oder ein Abdichtband 6 abgedeckt, die durch Abdichtungen, beispielsweise aus Silikonkitt oder dgl. an den oberen Rändern der Glasabdeckplatte 31 bzw. 32 haften.

Das Tragprofil nach Fig. 3, beispielsweise ein Querprofil, ist ein kanalartiges Kastenprofil 8 mit einem angenähert C-förmigen Querschnitt, dessen Längsöffnung nach oben gerichtet ist, wobei das ganze Kastenprofil 8 nach links geneigt ist. Dieses Tragprofil dient ebenfalls zur Halterung von Glasabdeckplatten 33, 34, die sich unten auf Unterlagen 81 bzw. 82 stützen und oben durch ein längliches Flachprofil 9 und/oder ein Abdichtungsband 61 mit Hilfe von Abdichtungen, beispielsweise aus Silikonkitt, abgedeckt sind.

Wie aus den Fig. 2 und 3 ersichtlich ist, können die Kastenprofile 4 (Fig. 2) und 8 (Fig. 3) ähnliche Abmessungen aufweisen, vorzugsweise jedoch mit Ausnahme der Höhe des Kastenprofils.

In Fig. 4 ist eine Kreuzungsstelle mit einem Querprofil 8 dargestellt, dessen Höhe kleiner als die Höhe des Längsprofils 4 ist.

In den Figuren sind die Tragprofile nur schematisch dargestellt. Diese Profile können nämlich auch mindestens an einer der Kanalöffnungen mit einem zusätzlichen, in den Figuren nicht dargestellten L-Profil-Teil versehen sein, der als Stütze für die Abdeckungen oder Abdeckplatten dient.

In Fig. 4 ist das Längsprofil 4 mit einer Aussparung 12 versehen, derart, dass das Querprofil 8 durch diese Aussparung 12 hindurch in das Längsprofil 4 hineinragt. Dabei ist auch die umgekehrte Lösung möglich.

Im Gegensatz zur Darstellung in den Figuren 1 bis 3 könnten die Abdeckplatten 31 und 32 bzw. 33 und 34 nebeneinander liegen, so dass sie sich gegenseitig berühren.

In den Figuren 2 bis 4 ist eine Tragkonstruktion dargestellt, bei der die tragenden Profile 4, 8 auf ihrer ganzen Länge kanalartig nach oben geöffnet sind. Dank diesem nach oben geöffneten Kanal ist es möglich, durch die Abdichtung aus Silikonkitt 7 und/oder des Abdichtbandes 6 eingedrungenes Wasser 10 aufzufangen und zu sammeln. Zusätzlich ist es auch möglich, eventuelles sich an den kalten Stellen gebildetes Kondensat 11 abzufangen und zusammen mit dem eingedrungenen Wasser wegzuleiten.

Werden die Querprofile 8 derart dimensioniert und angeordnet, dass diese in die dafür vorgesehene Aussparung 12 (Fig. 4) der Längsprofile 4 hineinragen können, so kann das Wasser 13, das von den Querprofilen 8 aufgefangen wurde, in die Längsprofile 4 geleitet werden. Das durch das Gefälle der Längsprofile 4 gesammelte Wasser 14 wird zum tiefsten Punkt des Profils geleitet und von dort aus mit Hilfe eines geeigneten Systems weggeleitet.

Das Querprofil nach Fig. 5 weist ein Kastenprofil 8 und ein Befestigungselement auf, das einen Bolzen 21 mit Innengewinde, eine Schraube 22, einen Gewindebolzen 23 und eine Platte 24 mit Gewindeloch umfasst. In dieser Ausführung erfolgt die Abdichtung der Glasabdeckplatten 35, 36 mit Hilfe eines Flachprofils 91, eines Abdichtungselementes 62 und einer Abdichtungsmasse 72 beispielsweise aus Silikonkitt, wobei das Flachprofil 91 einen zumindest angenähert T-förmigen Querschnitt aufweist.

Das Längsprofil nach Fig. 6 weist ein Kastenprofil 4 und ein Befestigungselement auf, das einen Bolzen 25 mit Innengewinde, eine Schraube 26, einen Gewindebolzen 27 und eine Platte 28 mit Gewindeloch umfasst. In dieser Ausführung erfolgt die Abdichtung der Glasabdeckplatten 37, 38 mit Hilfe eines Flachprofils 51, eines Abdichtungselementes 63 und einer Abdichtungsmasse 73 beispielsweise aus Silikonkitt, wobei das Flachprofil 51 einen zumindest angenähert C-förmigen Querschnitt aufweist.

## Patentansprüche

1. Tragvorrichtung mit Tragprofilen zur Halterung einer Dachkonstruktion, die mit Abdichtungen versehene Abdeckungen aufweist, wobei die Tragprofile Oeffnungen für das Ableiten von Wasser aufweisen, derart, dass durch die Abdichtungen (7;71) hindurch nach unten eindringendes Wasser (10;11) nach aussen ableitbar ist, und wobei die Tragprofile Längsprofile (4) und/oder Querprofile (8) sind, indem die Querprofile (8) durch eine Aussparung (12) hindurch in die Längsprofile (4) oder die Längsprofile (4) durch eine Aussparung (12) hindurch in die Querprofile (8) hineinragen, dadurch gekennzeichnet, dass die Tragprofile (4;8) kanalartige Kastenprofile mit einem angenähert C-förmigen Querschnitt sind, dessen Längsöffnung nach oben gerichtet ist, so dass unterhalb der Abdeckungen mindestens ein nach oben offener Kanal gebildet wird, und dass das Längsprofil und/oder das Querprofil ein Befestigungselement aufweist, das einen Bolzen (25;21) mit Innengewinde, eine Schraube (26;22), einen Gewindebolzen (27;23) und eine Platte (28;24) mit Gewindeloch umfasst.

2. Tragvorrichtung nach Anspruch 1, dadurch gekennzeichnet, dass die Abdichtung von Glasabdeckplatten (37,38;35,36) mit Hilfe eines Flachprofils (51;91), eines Abdichtungselementes (63;62) und einer Abdichtungsmasse (73;72) erfolgt, wobei dieses Flachprofil (51;91) einen zumindest angenähert C-förmigen Querschnitt aufweist.

3. Dachkonstruktion mit einer Tragvorrichtung nach Anspruch 1 oder 2, dadurch gekennzeichnet, dass die Abdeckungen derart oberhalb des Kanals angeordnet sind, dass die Kanten zweier nebeneinander liegender Abdeckungen (31;32; 33;34) sich im Bereich der Oeffnungen des Kanals befinden und dass der Spalt zwischen den Abdeckungen bedeckt ist.

4. Dachkonstruktion nach Anspruch 3, dadurch gekennzeichnet, dass diese Kanten sich berühren.

5. Dachkonstruktion nach Anspruch 3, dadurch gekennzeichnet, dass diese Kanten einen Spalt bilden, der durch ein Abdichtband (6;61) und/oder ein verkittetes Flachprofil (5;9) abgedeckt ist.

6. Dachkonstruktion nach einem der Ansprüche 3 bis 5, dadurch gekennzeichnet, dass mindestens einige der Abdeckungen Glasscheiben (31;32;33;34) sind.

7. Dachkonstruktion nach einem der Ansprüche 3 bis 6, dadurch gekennzeichnet, dass mindestens einige der Abdichtungen aus Silikonkitt vorgesehen sind.

## Claims

1. Load-bearing apparatus with load-bearing profiles for securing a roof structure, which has coverings provided with seals, the load-bearing profiles having openings for channelling away water such that water (10;11) penetrating downwards through the seals (7;71) can be channelled away outwards, and the load-bearing profiles being longitudinal profiles (4) and/or transverse profiles (8), the transverse profiles (8) extending through a cutout (12) into the longitudinal profiles (4), or the longitudinal profiles (4) extending through a cutout (12) into the transverse profiles (8), characterised in that the load-bearing profiles (4; 8) are channel-like box profiles having an approximately C-shaped cross-section, the longitudinal opening of which is directed upwards, with the result that beneath the coverings at least one upwardly open channel is formed, and in that the longitudinal profile and/or the transverse profile has a fastening element which comprises a bolt (25;21) having an inner thread, a screw (26;22), a threaded bolt (27;23), and a plate (28;24) having a threaded hole.

2. Load-bearing apparatus according to Claim 1, characterised in that the sealing of glass covering plates (37,38;35,36) is effected with the aid of a sheet-like profile (51;91), a sealing element (63;62) and a sealing composition (73;72), this sheet-like profile (51;91) having an at least approximately C-shaped cross-section.

3. Roof structure having a load-bearing apparatus according to Claim 1 or 2, characterised in that the coverings are arranged above the channel such that the edges of two neighbouring coverings (31;32;33;34) are located in the region of the opening of the channel, and in that the gap between the coverings is covered.

4. Roof structure according to Claim 3, characterised in that these edges are in contact with each other.

5. Roof structure according to Claim 3, characterised in that these edges form a gap which is covered by a sealing strip (6;61) and/or a puttied sheet-like profile (5;9).

6. Roof structure according to one of Claims 3 to 5, characterised in that at least some of the coverings are glass panes (31;32;33;34).

7. Roof structure according to one of Claims 3 to 6, characterised in that at least some of the seals provided consist of silicone putty.

## Revendications

1. Dispositif de support comprenant des profilés porteurs pour supporter une construction de toit, qui comporte des couvertures munies de garnitures d'étanchéité, les profilés porteurs comprenant des ouvertures pour l'évacuation de l'eau de manière que l'eau (10; 11) ayant traversé les garnitures d'étanchéité (7; 71) s'écoule vers le bas et soit évacuée vers l'extérieur, les profilés porteurs étant constitués par des profilés longitudinaux (4) et/ou ou des profilés transversaux (8), les profilés transversaux (8) traversant les profilés longitudinaux (4) par un évidement (12) ou les profilés longitudinaux (4) traversant les profilés transversaux (8) par un évidement (12), caractérisé en ce que les profilés porteurs (4; 8) sont des profilés en caisson du type à canal de section sensiblement en forme de C, dont l'ouverture longitudinale est dirigée vers le haut, de manière qu'au-dessous des couvertures soit constitué au moins un canal ouvert vers le haut, et en ce que le profilé longitudinal et/ou le profilé transversal comprend un élément de fixation comportant un tourillon (25; 21) à filetage interne, une vis (26; 22), un boulon fileté (27; 23) et une plaque (28; 24).

2. Dispositif de support selon la revendication 1, caractérisé en ce que l'étanchéité des panneaux de couverture en verre (37, 38; 35, 36) est réalisée à l'aide d'un profilé plat (51; 91), d'un élément d'étanchéité (63; 62) et d'une masse de calfeutrage (73, 72), ce profilé plat (51; 91) ayant une section transversale au moins sensiblement en forme de C.

3. Construction de toit comprenant un dispositif de support selon la revendication 1 ou 2, caractérisée en ce que les couvertures sont disposées au-dessus du canal de manière que les bords de deux couvertures (31; 32; 33; 34) situées l'une à côté de l'autre soient disposées dans la région des ouvertures du canal et en ce que l'interstice entre les couvertures est recouvert.

4. Construction de toit selon la revendication 3, caractérisée en ce que ces bords sont en contact mutuel.

5. Construction de toit selon la revendication 3, caractérisée en ce que ces bords forment un interstice recouvert par une bande d'étanchéité (6; 61) et/ou un profilé plat cimenté (5; 9).

6. Construction de toit selon l'une quelconque des revendications 3 à 5, caractérisée en ce qu'au moins certaines des couvertures sont constituées par des panneaux de verre (31; 32; 33; 34).

7. Construction de toit selon l'une quelconque des revendications 3 à 6, caractérisée en ce qu'au moins certaines des garnitures d'étanchéité sont constituées en un ciment de silicone.
